# EUROPÄISCHE PATENTSCHRIFT

(11) **EP 0 687 312 B1**
(45) Veröffentlichungstag und Bekanntmachung des Hinweises auf die Patenterteilung: **08.01.1997**
(21) Anmeldenummer: 94906164.2
(22) Anmeldetag: 28.01.1994
(51) Int. Cl.: C25B 11/03

(54) **ELEKTRODENANORDNUNG FÜR GASBILDENDE ELEKTROLYTISCHE PROZESSE IN ZELLEN MIT IONENAUSTAUSCHERMEMBRAN ODER MIT DIAPHRAGMA**
ELECTRODE ARRANGEMENT FOR GAS-FORMING ELECTROLYTIC PROCESSES IN MEMBRANE OR DIAPHRAGM CELLS
AGENCEMENT D'ELECTRODE POUR PROCESSUS ELECTROLYTIQUES FORMANT DES GAZ DANS DES CELLULES A MEMBRANE OU A DIAPHRAGME

(30) Priorität: 05.03.1993 DE 4306889
(43) Veröffentlichungstag der Anmeldung: 20.12.1995
(73) Patentinhaber: HERAEUS ELEKTROCHEMIE GMBH, D-63450 Hanau (DE)
(72) Erfinder: SCANNELL, Robert, D-64297 Darmstadt (DE); BUSSE, Bernd, D-64287 Darmstadt (DE)
(74) Vertreter: Kühn, Hans-Christian
(86) Internationale Anmeldenummer: EP9400240
(87) Internationale Veröffentlichungsnummer: WO9420649

(56) Entgegenhaltungen:
- WO-A-92/22681
- FR-A- 2 360 691

## Beschreibung

Die Erfindung betrifft eine Elektrodenanordnung für gasbildende elektrolytische Prozesse, insbesondere Prozesse in Membran-Zellen, aus einer flächenhaften Elektrodenstruktur mit wenigstens zwei elektrisch leitend und mechanisch fest miteinander verbundene Elektrodenelementen, zwischen denen jeweils ein Spalt zur Gasableitung vorgesehen ist, wobei die Elektrodenelemente entlang der Spalte Auflageflächen für eine Ionenaustauschermembran oder ein Diaphragma aufweisen und an den Spalt angrenzende Kantenbereiche als Gasableitungsvorrichtung ausgebildet sind und deren Verwendung.

Aus der DE-CS 32 19 704 ist eine Membran-Elektrolysezelle vom Filterpressentyp mit paarweise flächenhaften Elektroden bekannt, wobei die Elektroden jeweils mindestens einen durchbrochenen aktiven Mitteilteil enthalten und zwischen den paarweisen Elektroden eine Membran angeordnet ist; dabei ist jeweils zwischen Elektrodenrand und Membranrand eine Dichtung angeordnet; der durchbrochene Mittelteil der Elektroden hat einen gitterähnlichen Aufbau, wobei die Gitterstäbe der paarweise zugeordneten Elektroden um maximal eine halbe Stabbreite gegeneinander versetzt sind und die Gitterstäbe einer Elektrode so angeordnet sind, daß ihr Abstand untereinander kleiner als die Projektion ihrer Breite ist; die Gitterstäbe weisen zumindest an der Aktivseite eine konvexe Wölbung auf, wobei die Dicke der Dichtung zwischen Elektrodenrand und Membranrand gleich oder geringer ist als die Höhe des über den Elektrodenrand ragenden Gitterstabanteils. Als problematisch erweist es sich, daß bei einer solchen Anordnung mit einer Abreicherung und mit Gasblasen im Bereich der Ablagefläche gerechnet werden muß, woraus sich ungünstige Auswirkungen auf Membran und Elektrodenbeschichtung ergeben.

Die Elektrolysezelle ist für die Elektrolyse eines wässrigen halogenidhaltigen Elektrolyts, wie beispielsweise Sole vorgesehen, um eine wässrige Alkalimetallhydroxid-Lösung und Halogen und Wasserstoff herzustellen.

Bei solchermaßen aufgebauten Zellen muß im Bereich der Berührungsstelle zwischen Elektrode und Membran mit einer Abreicherung von Chlorid gerechnet werden, woraus sich eine Verringerung der Langzeitstabilität ergeben kann.

Aus der EP-PS 0 102 099 ist eine Elektrodenanordnung für gasbildende Elektrolyseure, insbesondere Membran-Elektrolyseure, mit vertikal angeordneter Plattenelektrode, einer Gegenelektrode und einer Membran zwischen beiden Elektroden bekannt; die Plattenelektrode ist dabei in horizontale Streifen geteilt, deren gesamte aktive Elektrodenfläche parallel und im kürzesten Abstand zur Gegenelektrode angeordnet ist, wobei jedoch zwischen Membran und Elektrode ein Spalt zur Ableitung des bei der elektrochemischen Umsetzung entstehenden Gases vorgesehen ist; zur Gasableitung des aus dem Elektrodenspalt aufsteigenden Gases sind die horizontalen Streifen im Bereich ihrer Oberkante jeweils mit einem abgewinkelten Gasableitungsorgan versehen,an dem das aufsteigende Gas expandiert und zum Teil hinter die Elektrode geführt wird.

Als problematisch erweist sich der hierbei stets zur Gasableitung erforderliche Elektrodenspalt zwischen der Membran und den beiden Elektroden, wobei ein solch verhältnismäßig großer Elektrodenabstand auch eine Erhöhung der Zellspannung zur Folge hat.

Aus der DE-OS 36 40 584 ist eine Elektrodenanordnung für gasbildende Elektrolyseure, insbesondere für monopolare Membranelektrolyseure mit vertikal angeordneten Plattenelektroden sowie Gegen-Elektroden und einer Membran zwischen Plattenelektrode und Gegenelektrode bekannt; auf der der Membran zugekehrten Fläche der Plattenelektroden sind elektrisch leitende und mit den Plattenelektroden elektrisch leitend verbundene Flächengebilde als Vorelektroden bekannt, die in parallelen Ebenen zu den Plattenelektroden verlaufen.

Das als Elektrode dienende Flächengebilde ist in Form von Lochblechen, Streckmetallen, Drahtgeweben oder Drahtgeflechten gebildet, wobei der Abstand der Flächengebilde zwischen 1 und 5 mm beträgt; die Plattenelektroden sind in mehrere getrennte Einheiten horizontal durchgehend geteilt, um eine Verbesserung der Stromverteilung in der Membran und eine Verringerung des Spannungsabfalls auf den der Membran zugekehrten Flächen zu erzielen.

Als problematisch erweist sich bei solchen Elektroden die Abreicherung von Chlorid, insbesondere im Bereich der Berührungsstelle zwischen Elektrode und Ionenaustauschermembran, woraus sich eine Verringerung der Langzeitstabilität ergibt.

Weiterhin ist aus der EP-OS 0 150 018 ein Verfahren zum Elektrolysieren von flüssigen Elektrolyten mittels durchbrochener Elektroden in durch Ionenaustauschermembran geteilten Elektrolysezellen bekannt, wobei aufgrund von Gasblasenbildung seitlich zur Hauptfließrichtung des Elektrolyten ein Gasraum entsteht. Die entstehenden Gasblasen geben durch Zerplatzen an der Phasengrenze ihren Gasinhalt an den seitlich zur Hauptfließrichtung angrenzenden Gasraum ab, welcher bei plattenförmigen Elektroden durch den rückwärtigen Raum hinter der Elektrode gebildet wird. Die durchbrochenen Elektroden können unter anderem aus Streckmetallen oder Blechstreifen bestehen.

Als problematisch erweist sich bei den aus der EP-OS 0 150 018 bekannten Anordnungen der verhältnismäßig aufwendige Aufbau von Elektroden mit gasströmungsleitenden Elementen, die aus einzelnen Blechstreifen zusammengesetzt sind.

Die Erfindung stellt sich die Aufgabe, eine Elektrodenanordnung mit offener Struktur, gegebenenfalls mit gitterähnlichem Aufbau, zu entwickeln, wobei im Betrieb eine rasche Gasblasenableitung mit erhöhtem Elektrolytaustausch im Bereich zwischen Elektrode und Membran bei einem hohen Wirkungsgrad erzielt werden soll; darüberhinaus soll die Elektrodenanordnung einfach herzustellen sein, ihre Langzeitstabilität erhöht werden und eine Vergrößerung der katalytisch aktiven Oberfläche erzielt werden.

Die Aufgabe wird durch die kennzeichnenden Merkmale des Anspruchs 1 gelöst. Weitere vorteilhafte Ausgestaltungen der Erfindung sowie deren Verwendung sind in den Ansprüchen 2 bis 10 angegeben.

Als vorteilhaft erweist sich insbesondere die einfache Fertigung der Elektrodenanordnung; weiterhin ist die unterschiedliche Einsetzbarkeit beispielsweise als direkt an der Membran abstützend als auch als Kathode im Abstand zur Membran als vorteilhaft anzusehen. Darüberhinaus ist es möglich aufgrund der mit Streckmetallöffnungen versehenen Elektroden einen raschen Gasabgang zu erzielen; bei elektrochemischen Zellen mit der erfindungsgemäßen Elektrode läßt sich eine verhältnismäßig niedrige Zellspannung gegenüber üblichen Membranzellen erzielen, woraus sich erhebliche Energieeinsparungen ergeben.

Im folgenden ist der Gegenstand anhand der Figuren 1a, 1b, 1c, 2 und 3 näher erläutert.

Figur 1a zeigt eine flächenhafte Draufsicht auf die Elektrodenanordnung, während Figur 1b einen herausgebrochenen Ausschnitt A aus Figur 1a darstellt; Figur 1c zeigt einen Querschnitt im Profil der Elektrodenanordnung.

Figur 2 zeigt in einer perspektivischen Darstellung eine teilweise aufgebrochene Elektrodenanordnung, während Figur 3 den Einsatz der erfindungsgemäßen Elektrodenanordnung in einer Membranelektrolysezelle schematisch in bruchstückhafter Teildarstellung zeigt.

Gemäß Figur 1a weist die aus einem flächenhaften Elektrodenblech hergestellte Elektrodenanordnung 1 eine Vielzahl von lamellenförmig angeordneten Elektrodenelementen 2 auf, die jeweils durch einen Spalt 3 voneinander getrennt sind; die Oberkanten 4 der Elektrodenelemente 2 sind entlang einer schematisch dargestellten Linie 5 auf der der Membran abgewandten Seite abgewinkelt, um einen raschen Gasabzug der im Bereich der Elektroden entstehenden Gasblasen zu ermöglichen. Anhand der Figur 1b sind die schematisch dargestellten im wesentlichen rautenförmigen Öffnungen 8 des Streckmetalls erkennbar, wobei trotz der Ausnehmungen eine Erhöhung der aktiven Oberfläche im Bereich von 1,1 bis 1,3 zu erzielen ist; dies bedeutet, daß sich die elektrochemisch wirksame Elektrodenfläche durch Streckmetallöffnungen gegenüber einer geschlossenen Fläche von beispielsweise 1 cm² auf eine Fläche von 1,15 cm² erhöht.

Vorteilhafterweise wird Streckmetall mit einer Stegbreite im Bereich von 1,5 bis 4 mm eingesetzt. Die lange Abmessung der öffnung (LWD) liegt im Bereich von 2 bis 4,5 mm, die kurze Abmessung der Öffnung (SWD) im Bereich von 1,2 bis 3 mm.

Aufgrund der Öffnungen im Bereich der katalytisch aktiven Elektrodenfläche läßt sich eine bessere Durchmischung des Elektrolytgasblasengemischs mit besserer Gasblasenableitung erzielen, woraus sich eine Verbesserung der Langzeitstabilität im Bereich von Membran und anodisch geschalteter Elektrode ergibt; die anodisch geschaltete Elektrode liegt dabei direkt auf der Membran auf.

Wie aus Figur lc zu ersehen ist, liegt der Winkel zwischen den Oberkanten 4 und der Ebene der Elektrodenanordnung 1 bei ca. 30°. Als vorteilhaft hat sich ein Abkantungswinkel im Bereich von 20-35° erwiesen.

Als Werkstoffe für die Elektrodenanordnung sind insbesondere Titanblech mit einer Edelmetall und Nichtedelmetall Aktivierung bzw. Nickelblech mit Edelmetallaktivierung geeignet.

Die Elektrodenanordnung hat sich insbesondere beim Einsatz als Anode und Kathode in einer Membranzelle für die Chlor-Alkali-Elektrolyse oder für die Wasserstoff-Sauerstofferzeugung bewährt.

Die Randstreifen 6 und 7 bestehen entweder aus Streckmetal oder zusammenhängendem Blech.

Anhand der Figur 2 sind die zur Gasableitung erforderlichen Öffnungen 8 innerhalb der Elektrodenelemente 2 sowie die durch Spalt 3 und abgewinkelte Oberkanten 4 mögliche Auftrennung des Gas-Elektrolytgemisches in einen Elektrolytteil und in einen abzuführenden Gasanteil erkennbar. Falls die Elektrode anodisch geschaltet wird, liegt die Membran unmittelbar auf dem mit Bezugsziffer 10 bezeichneten Flächenbereich an, während der rückwärtige, in den Elektrolytraum sich erstreckende Bereich zwecks Gasabführung offen ist. Im Falle einer kathodischen Schaltung der Elektrode sind zwischen der Stirnseite 10 der Elektrodenanordnung 1 und der nicht dargestellten Ionenaustauschermembran Distanzelemente vorgesehen, die aus elektrolytbeständigem Werkstoff bestehen, hier jedoch ebenfalls nicht dargestellt sind.

Figur 3 zeigt in einer schematischen Querschnittsdarstellung eine einzige Membranzelleneinheit, wobei lediglich die Ionenaustauschermembran mit Kathode und Anode im Querschnitt dargestellt ist, und auf die Darstellung der zugehörigen Peripherie wie Spannelemente, Stromzuführung, Gasableitung zwecks besserer Übersicht verzichtet wurde.

Wie der Figur 3 zu entnehmen ist, liegt die anodisch geschaltete Elektrode 1 mit ihrer Stirnseite 10 unmittelbar an der Oberfläche der schematisch dargestellten Membran 11 an, wobei aufgrund der hier nur schematisch dargestellten Öffnungen 8 im Bereich der Elektrodenelemente die Erfordernis einer raschen Gasableitung gut erkennbar ist. Die hier nicht dargestellten Gasblasen strömen aufgrund ihres gegenüber dem Anolyten 12 verringerten spezifischen Gewichtes in vertikaler Richtung nach oben und werden dort von hier nicht dargestellten Auffangvorrichtungen gesammelt und weitergeleitet. Ein entsprechender Prozeß findet auch auf der gegenüberliegenden Seite der Membran 11 mittels der kathodisch geschalteten Elektrode 1' statt; hier ist jedoch zu beachten, daß die kathodische Elektrode zwecks Stoffaustausch und Stabilität der Membran im Abstand zur Membran angeordnet ist, beispielsweise durch Distanzelemente 13 gegenüber der Ionenaustauschermembran 11 abgestützt ist, um einen Abstand im Bereich von 1 bis 3 mm zu erzielen; es ist jedoch auch möglich, mittels Druckdifferenz einen Abstand zwischen Membran und kathodischer Elektrode zu bilden. Auch hier tritt eine Ableitung von Gasblasen in vertikaler Richtung aus dem Katholyten 14 auf, wobei ebenfalls eine hier nicht dargestellte Gassammelvorrichtung vorgesehen ist. Das Anolyt und Katholyt enthaltende bruchstückhaft dargestellte Zellengefäß ist mit Bezugsziffer 15 bezeichnet.

Die Membranzellenanordnung ist insbesondere für Elektrolysezellen zur Chlorerzeugung geeignet, jedoch kann sie auch zur Wasserstoff/Sauerstofferzeugung dienen.

## Patentansprüche

1. Elektrodenanordung für gasbildence elektrolytische Prozesse, insbesondere Prozesse in Membran-Zellen, aus einer flächenhaften Elektrodenstruktur mit wenigstens zwei elektrisch leitend und mechanisch fest miteinander verbundene Elektrodenelementen, zwischen denen jeweils ein Spalt zur Gasableitung vorgesehen ist, wobei die Elektrodenelemente entlang den Spalte Auflageflächen für eine Ionenaustauschermembran oder ein Diaphragma aufweisen und an den Spalt angrenzende Kantenbereiche als Gasableitungsvorrichtung ausgebildet sind, dadurch gekennzeichnet, daß wenigstens die Auflageflächen der Elektrodenelemente (2) flüssigkeit- und gasdurchlässige Bereiche aufweisen.

2. Elektrodenanordnung nach Anspruch 1, dadurch gekennzeichnet, daß die Auflageflächen der Elektrodenelemente (2) in einer Ebene liegen.

3. Elektrodenanordnung nach Anspruch 1 oder 2, dadurch gekennzeichnet, daß die Elektrodenelemente (2) in ihrem gesamten Flächenbereich flüssigkeits- und gasdurchlässige Bereiche aufweisen.

4. Elektrodenanordnung nach einem der Ansprüche 1 bis 3, dadurch gekennzeichnet, daß das Elektrodenelement (2) aus Streckmetall gebildet ist.

5. Elektrodenanordnung nach Anspruch 4, dadurch gekennzeichnet, daß das Verhältnis der elektrokatalytisch wirksamen Fläche zur geometrischen Fläche des Elektrodenelements (2) im Bereich von 0,9:1 bis 2,0:1 liegt.

6. Elektrodenanordnung nach einem der Ansprüche 1 bis 5, dadurch gekennzeichnet, daß die Elektrodenelemente durch wenigstens zwei sich gegenüberliegende äußere Randstreifen (6, 7) miteinander verbunden sind, wobei die Elektrodenelemente (2) und die äußeren Randstreifen (6, 7) aus einem flächenhaft zusammenhängenden Elektrodenblech bestehen.

7. Elektrodenanordnung nach einem der Ansprüche 1 bis 3, dadurch gekennzeichnet, daß das Elektrodenelement aus porösem oder mikroporösem Metall besteht.

8. Elektrodenanordnung nach Anspruch 7, dadurch gekennzeichnet, daß das Elektrodenelement aus Sinter-Titan oder Sinter-Nickel besteht.

9. Elektrodenanordnung nach Anspruch 7 oder 8, dadurch gekennzeichnet, daß die maximale Ausdehnung der Poren im Bereich der maximalen Ausdehnung der Gasblasen liegt.

10. Verwendung der Elektrodenanordnung nach einem der Ansprüche 1 bis 9 als Anode oder Kathode einer Membranzelle.

## Claims

1. An electrode arrangement for gas-forming electrolytic processes, in particular processes in membrane cells, of an areal electrode structure with at least two electrode elements connected with each other in an electrically conducting and mechanically secure manner, between which in each case a gap is provided for gas discharge, in which the electrode elements along the gaps have bearing surfaces for an ion exchanger membrane or a diaphragm and edge regions adjoining the gap are constructed as a gas discharge device, characterised in that at least the bearing surfaces of the electrode elements (2) have liquid and gas permeable regions.

2. An electrode arrangement according to Claim 1, characterised in that the bearing surfaces of the electrode elements (2) lie in one plane.

3. An electrode arrangement according to Claim 1 or 2, characterised in that in their entire surface region, the electrode elements (2) have liquid and gas permeable regions.

4. An electrode arrangement according to one of Claims 1 to 3, characterised in that the electrode element (2) is formed from expanded metal.

5. An electrode arrangement according to Claim 4, characterised in that the ratio of the electrocatalytically effective surface to the geometric surface of the electrode element (2) lies in the range of 0.9:1 to 2.0:1.

6. An electrode arrangement according to one of Claims 1 to 5, characterised in that the electrode elements are connected with each other by at least two outer marginal strips (6, 7) lying opposite each other, in which the electrode elements (2) and the outer marginal strips (6, 7) consist of an electrode plate which is areally cohesive.

7. An electrode arrangement according to one of Claims 1 to 3, characterised in that the electrode element consists of porous or microporous metal.

8. An electrode arrangement according to Claim 7, characterised in that the electrode element consists of sintered titanium or sintered nickel.

9. An electrode arrangement according to Claim 7 or 8, characterised in that the maximum expansion of the pores lies in the region of the maximum expansion of the gas bubbles.

10. The use of the electrode arrangement according to one of Claims 1 to 9 as anode or cathode of a membrane cell.

## Revendications

1. Dispositif d'électrodes pour des procédés électrolytiques formant du gaz, en particulier des procédés dans des cellules à membranes, constitué d'une structure d'électrodes planes avec au moins deux éléments d'électrodes électroconducteurs et reliés ensemble solidement mécaniquement, entre lesquels est prévu à chaque fois une fente pour l'évacuation de gaz, les éléments d'électrodes présentant le long de la fente des surfaces de support pour une membrane échangeuse d'ions ou un diaphragme et des domaines d'arêtes adjacents à la fente étant formés comme dispositif d'évacuation de gaz, caractérisé en ce qu'au moins les surfaces de support des éléments d'électrodes (2) présentent des domaines perméables au liquide et au gaz.

2. Dispositif d'électrodes selon la revendication 1, caractérisé en ce que les surfaces de support des éléments d'électrodes (2) se trouvent dans un plan.

3. Dispositif d'électrodes selon la revendication 1 ou 2, caractérisé en ce que les éléments d'électrodes (2) présentent dans leur domaine de surface total des domaines perméables au liquide et au gaz.

4. Dispositif d'électrodes selon l'une quelconque des revendications 1 à 3, caractérisé en ce que l'élément d'électrode (2) est formé de métal déployé.

5. Dispositif d'électrodes selon la revendication 4, caractérisé en ce que le rapport de la surface électrocatalytiquement active à la surface géométrique de l'élément d'électrode (2) se trouve dans le domaine de 0,9:1 à 2,0:1.

6. Dispositif d'électrodes selon l'une quelconque des revendications 1 à 5, caractérisé en ce que les éléments d'électrodes sont reliés ensemble par l'intermédiaire d'au moins deux bandes de bords externes opposées (6, 7), les éléments d'électrodes (2) et les bandes de bords externes (6, 7) étant constitués d'une tôle pour électrode plane continue.

7. Dispositif d'électrodes selon l'une quelconque des revendications 1 à 3, caractérisé en ce que l'élément d'électrode est constitué de métal poreux ou microporeux.

8. Dispositif d'électrodes selon la revendication 7, caractérisé en ce que l'élément d'électrode est constitué de titane fritté ou de nickel fritté.

9. Dispositif d'électrodes selon la revendication 7 ou 8, caractérisé en ce que la dilatation maximale des pores se trouve dans le domaine de la dilatation maximale des bulles de gaz.

10. Utilisation du dispositif d'électrodes selon l'une quelconque des revendications 1 à 9 comme anode ou cathode d'une cellule à membrane.
